# EUROPÄISCHE PATENTSCHRIFT

(11) **EP 0 054 603 B1**
(45) Veröffentlichungstag und Bekanntmachung des Hinweises auf die Patenterteilung: **26.11.1986**
(21) Anmeldenummer: 81100772.3
(22) Anmeldetag: 04.02.1981
(51) Int. Cl.: D03D 49/54

(54) **Bremsvorrichtung für eine Greiferprojektil-Webmaschine**
Braking apparatus for gripper shuttle looms
Dispositif de freinage pour un métier à tisser à navette à pinces

(30) Priorität: 23.12.1980 CH 9498/80
(43) Veröffentlichungstag der Anmeldung: 30.06.1982
(73) Patentinhaber: GEBRÜDER SULZER AKTIENGESELLSCHAFT, CH-8401 Winterthur (CH)
(72) Erfinder: Higgins, Bobby, Dallas Texas 75234 (US); Sanders, Weldon, Dallas Texas 75159 (US)
(74) Vertreter: Sparing Röhl Henseler Patentanwälte

## Beschreibung

Die Erfindung betrifft eine Bremsvorrichtung für die Projektile einer Greiferprojektil-Webmaschine.

Es ist bekannt, die Greiferprojektile (Projektile) einer Greiferprojektil-Webmaschine mittels einer mechanischen Bremse zu bremsen und zum Stillstand zu bringen, in dem das Projektil zwischen zwei Bremsplatten gebremst und gehalten wird. Der Nachteil einer solchen Bremse besteht in der starken Erhitzung der Bremsbeläge und dadurch größeren Verschleiß.

Der Erfindung liegt daher die Aufgabe zugrunde eine Bremsvorrichtung der eingangs definierten Art zu schaffen, die eine bessere Wärmeabfuhr ermöglicht und zur Lösung dieser Aufgabe sind erfindungsgemäß die im Kennzeichen des Anspruchs 1 angegebenen Merkmale vorgesehen. Die Unteransprüche betreffen vorteilhafte Weiterbildungen.

Gemäß der Erfindung weist die Bremsvorrichtung eine Aufnahmevorrichtung auf, in die das zu bremsende Projektil zunächst aufgenommen wird, woraufhin die Aufnahmevorrichtung mit dem Projektil mittels einer Bremse zum Stillstand gebracht wird.

Einige Ausführungsbeispiele des Erfindungsgegenstandes werden nachfolgend anhand der Zeichnung beschrieben. Es zeigt:
Fig. 1 eine Bremsvorrichtung gemäß der Erfindung mit elektromagnetischer Bremsung;
Fig. 2 eine gegenüber Fig. 1 abgewandelte Ausführungsform ;
Fig. 3 eine Ausführungsform mit elektrodynamischer Bremsung;
Fig. 4 eine Ausführungsform mit Wirbelstrombremse;
Fig. 4a eine Endansicht in Richtung IV a in Fig. 3;
Fig. 5 eine Ausführungsform mit pneumatischer Bremsung;

Die Bremsvorrichtung nach Fig. 1 weist eine Aufnahmevorrichtung 1 für ein Projektil 2 auf, die mit einer Bremse 3 versehen ist. Die Bremse 3 besteht aus einem Permanentmagneten 4, der an der Aufnahmevorrichtung 1 befestigt ist und den Anker einer Magnetspule 5 bildet. Der Anker 4 ist in einem Lager 6 geführt. Zwei Sensoren 7 und 8 überwachen die Bewegung der Aufnahmevorrichtung und stehen mit einem Schaltgerät 9 für den Erregerstrom durch die Magnetspule 5 in Verbindung. Die Aufnahmevorrichtung wird in der Ausgangslage durch eine Feder 10, die auf einem Stützpunkt 11 abgestützt ist, gegen einen Anschlag 12 gedrückt gehalten.

Ein auf der Bremsseite der Webmaschine ankommendes Projektil 2 mit einem Schußfaden 13 tritt in die Auffangvorrichtung 1 ein und trifft auf den Boden la auf. Die Aufnahmevorrichtung ist mit Vorsprüngen 15 und 16 versehen, die das Projektil daran hindern die Aufnahmevorrichtung in umgegehrter Richtung zu verlassen. Die zu bremsende Maße des Projektils ist jetzt um die Maße der Aufnahmevorrichtung vergrößert. Die Aufnahmevorrichtung setzt sich mit dem Projektil nach rechts in Bewegung. Die kinetische Energie der größeren, totalen Maße erschöpft die kinetische Energie des Projektils entsprechend schneller. Die noch benötigte Bremsenergie um die Aufnahmevorrichtung und das Projektil zum Stillstand zu bringen wird von der Bremse 3 geliefert. Zu gleicher Zeit mit dem Eintreffen des Projektils in die Aufnahmevorrichtung ist mittels des Sensors 7 durch das Schaltgerät 9 der Erregerstrom für die Magnetspule 5 eingeschaltet. Die Stromrichtung ist so, daß das magnetische Feld der Magnetspule dem Feld des Permanentmagneten 4 entgegengesetzt ist, so daß eine bremsende Wirkung auf die Aufnahmevorrichtung ausgeübt wird. Sobald die Aufnahmevorrichtung mit dem Projektil zum Stillstand gekommen ist, wird mittels des zweiten Sensors 8 durch das Schaltgerät 9 der Erregerstrom ausgeschaltet. Die Aufnahmevorrichtung 1 wird nun durch die Feder 10 zurück und gegen den Anschlag 12 in die Ausgangslage gedrückt. Nach abschneiden des Schußfadens 13 wird das Projektil in bekannter Weise ausgestoßen durch einen durch das Fenster 17 in der Aufnahmevorrichtung reichenden Ausstoßer und zur Schußstelle zurücktransportiert.

Die Feder 10 kann eventuell entfallen. In diesem Fall wird der Erregerstrom durch die Magnetspule nicht ausgeschaltet nachdem die Aufnahmevorrichtung die Stillstandstellung erreicht hat, sondern aufrecht erhalten, oder auf einen anderen Wert geschaltet. Die Aufnahmevorrichtung wird somit jetzt durch die sich abstoßenden Magnetfeder gegen den Anschlag zurückgedrückt.

Bei der Ausführungsform nach Fig. 2 ist eine Aufnahmevorrichtung mit einer Bremse 19 versehen. Die Bremse besteht aus einem Anker 21 aus magnetisierbarem Material einer Magnetspule 22. Beim Eintreffen des Projektils in die Aufnahmevorrichtung wird der Erregerstrom eingeschaltet, sodaß der Anker 21 entgegen der Richtung der Bewegung der Aufnahmevorrichtung durch die Magnetspule angezogen wird, sodaß sie verzögert wird und zum Stillstand kommt.

Die Ausführungsformen nach den Fig. 1 und 2 machen Gebrauch von einer elektromagnetischen Bremsung. Bei der Ausführungsform nach Fig. 3 ist eine Auffangvorrichtung 25 mit einer elektrodynamischen Bremse 26 versehen. Die Bremse besteht aus einem Permanentmagneten 27, der sich am Eingang einer Solenoide 28 befindet. Bei der starken Beschleunigung der Aufnahmevorrichtung durch das eintreffende Projektil wird in der Solenoide ein starker Strom induziert, dessen Feld dem Feld des Permanentmagneten entgegengerichtet ist, sodaß eine Bremswirkung auf die Aufnahmevorrichtung entsteht. In Reihe mit der Solenoide liegt ein Widerstand 29, in dem die Bremsenergie in Wärme umgewandelt wird.

Bei der Ausführungsform nach Fig. 4 ist eine Wirbelstrombremse 30 vorgesehen. Eine mit der Aufnahmevorrichtung verbundener flacher Stab 31 besteht aus gut elektrisch leitendem Material, z. B. Aluminium, der sich zwischen den Polen 32 und 33 eines Permanent- oder Elektromagneten 34 befindet. Bei der starken Beschleunigung des Stabes 31 im Feld Φ zwischen den Polen beim Eintreffen des des Projektils in die Auffangvorrichtung werden im Stab Wirbelströme erzeugt, die eine Bremswirkung ergeben. Eine Feder 35 liefert die Rückstellkraft.

Die Ausführungsform nach Fig. 5 weist eine pneumatische Bremse 40 auf. Ein mit einer Aufnahmevorrichtung 41 verbundener Stab 42 bildet die Kolbenstange eines Kolbens 43 eines Bremszylinders 44. Hier entsteht die Bremswirkung auf die Aufnahmevorrichtung mit einem Projektil 45 durch das Zusammendrücken der Luft im Bremszylinder. Nachdem die Aufnahmevorrichtung mit dem Projektil zum Stillstand gekommen ist, wird sie durch die gespannte Luft im Bremszylinder 44 in die Ausgangslage zurückgedrückt. Der Druck im Bremszylinder und damit der Verlauf der Brems-und Rückstellkraft wird bestimmt durch die Stellung eines Ventils 46, das in Abhängigkeit der Maschinenparameter gesteuert wird. Die Rückstellkraft der Druckluft kann durch eine Feder 47, die auf eine auf der Kolbenstange befestigte Scheibe 48 wirkt, unterstützt werden.

## Patentansprüche

1. Bremsvorrichtung für die Projektile von Greiferprojektil-Webmaschinen, dadurch gekennzeichnet, daß eine verschiebbare Aufnahmevorrichtung (1; 18; 25; 41) für das abzubremsende Projektil (2; 45) und eine Bremse (3; 19; 26; 30; 40) zum Bremsen der Aufnahmevorrichtung mit dem darin enthaltenen Projektil vorgesehen sind.

2. Vorrichtung nach Anspruch 1, dadurch gekennzeichnet, dass die Bremse (3) besteht aus einem mit der Aufnahmevorrichtung (1) verbundenen Permanentmagneten (4), der der Anker einer Magnetspule (5) ist.

3. Vorrichtung nach Anspruch 2, dadurch gekennzeichnet, dass die Bremswirkung der Bremse durch eine Feder (10) unterstützt ist.

4. Vorrichtung nach Anspruch 1, dadurch gekennzeichnet, dass die Bremse (19) besteht aus einem mit der Aufnahmevorrichtung (18) verbundenen magnetisierbaren Körper (21), der der Tauchanker einer Magnetspule 22 ist.

5. Vorrichtung nach Anspruch 1, dadurch gekennzeichnet, dass die Bremse (26) besteht aus einem mit der Aufnahmevorrichtung (25) verbundenen Permanentmagneten (27), der sich am Eingang einer Solenoide (28) befindet.

6. Vorrichtung nach Anspruch 1, dadurch gekennzeichnet, dass die Bremse (30) eine Wirbelstrombremse ist, die besteht aus einem mit der Aufnahmevorrichtung verbundenen, elektrisch leitenden Körper (31) und einem diesen quer zur Bewegungsrichtung des Körpers durchsetzenden Magnetfeld (Φ).

7. Vorrichtung nach Anspruch 1, dadurch gekennzeichnet, daß die Bremse (40) aus einem Hydraulik- bzw. Pneumatikzylinder (44) besteht, dessen Kolben (43) mit der Aufnahmevorrichtung (41) verbunden ist.

8. Vorrichtung nach Anspruch 7, dadurch gekennzeichnet, daß der Zylinder (44) mit einem Steuerventil (46) für den Druckverlauf versehen ist.

9. Vorrichtung nach einem der Ansprüche 1 bis 8, dadurch gekennzeichnet, daß die Auffangvorrichtung (1; 18; 25; 41) Anschläge (15, 16) für das Projektil (2; 41) aufweist.

## Claims

1. A braking device for the projectiles of gripper projectile weaving machines, characterised in that a movable receiver (1; 18; 25; 41) for the projectile (2; 45) to be braked and a brake (3; 19; 26; 30; 40) for braking the receiver containing the projectile are provided.

2. A device according to claim 1, characterised in that the brake (3) comprises a permanent magnet (4) which is connected to the receiver (1) and which is the armature of a magnetic winding (5).

3. A device according to claim 2, characterised in that the braking effect of the brake is boosted by a spring (10).

4. A device according to claim 1, characterised in that the brake (19) comprises a magnetizable member (21) which is connected to the receiver (18) and which is the armature of a magnetic winding (22).

5. A device according to claim 1, characterised in that the brake (26) comprises a permanent magnet (27) which is connected to the receiver (25) and which is disposed at the entry of a solenoid (28).

6. A device according to claim 1, characterised in that the brake (30) is an eddy current brake comprising an electrically conductive member (31) connected to the receiver and a magnetic field (<D) which extends through the member (31) transversely to the direction of movement of the electrically conductive member (31).

7. A device according to claim 1, characterised. in that the brake (40) is a hydraulic or pneumatic cylinder (44) whose piston (43) is connected to the receiver (41).. ,

8. A device according to claim 7, characterised in that the cylinder (44) has a control valve (46) for pressure control.

9. A device according to any of claims 1 - 8, characterised in that the catcher (1; 18; 25; 41) has abutments (15, 16) for the projectile (2; 41).

## Revendications

1. Dispositif de freinage des projectiles de métiers à tisser à projectiles à griffes, caractérisé par le fait que sont prévus un dispositif mobile (1; 18; 25; 41) de réception du projectile (2; 45) devant être freiné, ainsi qu'un frein (3; 19; 26; 30; 40) pour freiner le dispositif de réception avec le projectile qui s'y trouve.

2. Dispositif selon la revendication 1, caractérisé par le fait que le frein (3) consiste en un aimant permanent (4), qui est relié au dispositif de réception (1) et est l'induit d'une bobine magnétique (5).

3. Dispositif selon la revendication 2, caractérisé par le fait que l'effet de freinage du frein est assisté par un ressort (10).

4. Dispositif selon la revendication 1, caractérisé par le fait que le frein (19) consiste en un corps magnétisable (21), qui est relié au dispositif de réception (18) et est l'induit plongeur d'une bobine magnétique (22).

5. Dispositif selon la revendication 1, caractérisé par le fait que le frein (26) consiste en un aimant permanent (27), qui est relié au dispositif de réception (25) et se trouve à l'entrée d'un solénoide (28).

6. Dispositif selon la revendication 1, caractérisé par le fait que le frein (30) est un frein à courants parasites, qui se compose d'un corps électriquement conducteur (31) relié au dispositif de réception, ainsi que d'un champ magnétique (Φ) qui parcourt ce corps perpendiculairement à sa direction de mouvement.

7. Dispositif selon la revendication 1, caractérisé par le fait que le frein (40) consiste en un vérin (44) respectivement hydraulique ou pneumatique, dont le piston (43) est relié au dispositif de réception (41).

8. Dispositif selon la revendication 7, caractérisé par le fait que le vérin (44) est pourvu d'une valve (46) de commande de l'allure de la pression.

9. Dispositif selon l'une des revendications 1 à 8, caractérisé par le fait que le dispositif de saisie (1; 18; 25; 41) présente des butées (15, 16) pour le projectile (2; 41).
